# EUROPÄISCHE PATENTSCHRIFT

(11) **EP 1 555 052 B1**
(45) Veröffentlichungstag und Bekanntmachung des Hinweises auf die Patenterteilung: **03.08.2011**
(21) Anmeldenummer: 04028718.7
(22) Anmeldetag: 02.12.2004
(51) Int. Cl.: A63H 17/267

(54) **Rad für ein Spielzeugmodell-Fahrzeug**
Wheel for the toy vehicle
Roue pour véhicule-jouet

(30) Priorität: 13.01.2004 DE 202004000408 U
(43) Veröffentlichungstag der Anmeldung: 20.07.2005
(73) Patentinhaber: Sieper Werke GmbH, 58511 Lüdenscheid (DE)
(72) Erfinder: Knorr, Michael, Dipl.-Ing., 58791 Werdohl (DE)
(74) Vertreter: Zinnecker, Armin

(56) Entgegenhaltungen:
- DE-C- 706 559
- DE-U1- 9 214 784
- FR-A1- 2 740 392
- US-A- 2 615 759
- US-A- 3 638 352
- US-A- 4 690 656
- US-A- 4 693 696
- US-A- 5 143 427
- US-A- 5 368 371

## Beschreibung

Die Erfindung betrifft ein Rad für ein Spielzeugmodell-Fahrzeug mit einer Felge und einem Reifen.

Derartige Räder sind bereits bekannt. Die Felge und der Reifen können aus verschiedenen Teilen bestehen, die miteinander lösbar oder nicht lösbar verbunden sind. Sie können allerdings auch einstückig gefertigt sein.

Bei den vorbekannten Spielzeugmodell-Fahrzeugen werden die Räder fest mit dem Fahrzeug verbunden. Hierdurch ist der Bereich zwischen dem Rad, insbesondere der Felge, und dem Spielzeugmodell-Fahrzeug, insbesondere dessen Chassis, nur schlecht oder gar nicht zugänglich. Insbesondere kann dieser Bereich nur schlecht oder gar nicht gereinigt werden.

Aus der US-A-5 143 427 ist ein Rad für ein Spielzeugmodell-Fahrzeug nach dem Oberbegriff des Anspruchs 1 bekannt.

Aus der US-A-3 638 352 ist ein Rad für ein Spielzeugmodell-Fahrzeug mit einer Felge und einem Reifen bekannt, wobei die Felge auf eine Achse des Fahrzeugs aufsteckbar ist. Die Felge weist eine Nut mit einem Sicherungsring auf und ist mit einer Kappe verbunden.

Aufgabe der Erfindung ist es, ein verbessertes Rad für ein *Spielzeugmodell-Fahrzeug vorzuschlagen.

Erfindungsgemäß wird diese Aufgabe durch die Merkmale des Anspruchs 1 gelöst. Die Felge des Rades ist auf eine Achse des Spielzeugmodell-Fahrzeugs aufsteckbar und von dieser Achse lösbar. Hierdurch ist es möglich, die Räder bei Bedarf abzunehmen.

Die Felge weist einen Profilabschnitt für einen Mitnehmer der Achse auf. Der Profilabschnitt ist auf den Mitnehmer abgestimmt und so ausgestaltet, daß eine Drehmomentübertragung vom Mitnehmer auf den Profilabschnitt möglich ist. Vorteilhaft ist es, wenn der Mitnehmer aus einem oder mehreren, vorzugsweise zwei, Ohren besteht oder aus einem Vierkant oder Sechskant.

Die Felge weist eine Nut mit einem Sicherungsring auf. Der Sicherungsring kann in die Nut eingelegt werden. Durch den Sicherungsring ist eine lösbare Fixierung in axialer Richtung möglich.

Die Felge ist mit einer Kappe verbunden. Die Kappe kann mit der Felge fest verbunden sein. Sie kann insbesondere mit der Felge verschweißt, verklebt oder verpreßt sein. Es ist allerdings auch möglich, daß die Kappe mit der Felge lösbar verbunden ist. Durch die Kombination der Kappe und der Felge kann insbesondere eine Nut gebildet werden.

Die Erfindung betrifft ferner ein Spielzeugmodell-Fahrzeug mit einem oder mehreren erfindungsgemäßen Rädern.

Ein Ausführungsbeispiel der Erfindung wird nachstehend anhand der beigefügten Zeichnung im einzelnen erläutert. In der Zeichnung zeigt
- Fig. 1: ein Rad eines Spielzeugmodell-Fahrzeugs in einer seitlichen Schnittansicht und
- Fig. 2: eine vergrößerte Darstellung der Einzelheit A aus Fig. 1.

Das Rad 1 für ein Spielzeugmodell-Fahrzeug umfaßt eine Felge 2 und einen Reifen 3, der mit der Felge 2 an deren Umfang lösbar verbunden ist. Die Felge 2 ist auf eine Achse 4 des Fahrzeugs aufsteckbar und von dieser lösbar.

Die Achse 4 hat einen kreisförmigen Querschnitt. Sie ist an ihrem Ende mit einer Fase 5 versehen. Die Achse 4 weist ferner im Abstand von ihrem Ende eine umlaufende Nut 6 auf, die an beiden Seiten von jeweils einer Fase begrenzt ist, nämlich einer äußeren Fase 7 und einer inneren Fase 8.

Die Achse 4 weist ferner einen Mitnehmer 9 auf, der sich auf der dem Ende der Achse 4 abgewandten Seite der Nut 6 befindet und der von der Nut 6 beabstandet ist. Der Mitnehmer 9 wird von zwei Ohren 10, 11 gebildet, die den Durchmesser D der Achse 4 überragen und die einander gegenüberliegen, die also in einem Winkelabstand von 180° angeordnet sind. Die Ohren 10, 11 liegen in entsprechenden Vertiefungen 12, 13, die in der Felge 2 vorgesehen sind. Die Vertiefungen 12, 13 sind zum Fahrzeug-Inneren hin offen. Sie weisen ferner zum Fahrzeug-Inneren hin eine Einführschräge 14 auf, die gegenüber der Mittenachse 15 der Achse 4 um etwa 30° geneigt ist. Die Enden 16 der Vertiefungen 12, 13 bilden Anschläge für die der Nut 6 zugewandten Enden der Ohren 10, 11. Die Vertiefungen 12, 13 bilden einen Profilabschnitt für den Mitnehmer 9 bzw. die Ohren 10, 11 der Achse 4.

Die Felge 2 ist an ihrem äußeren Ende mit einer Kappe 17 verschweißt, deren Innendurchmesser 18 gleich oder geringfügig größer ist als der Durchmesser D der Achse 4. Auf ihrer der Felge 2 zugewandten Seite weist die Kappe 17 einen Absatz auf, der zusammen mit einem entsprechenden Absatz in der Felge 2 eine Nut 19 bildet, die im montierten Zustand, in dem die äußeren Enden der Ohren 10, 11 an den Endflächen 16 der Vertiefungen 12, 13 anliegen, der Nut 6 der Achse 4 gegenüberliegt. In der gemeinsamen Nut 6, 19 liegt ein Sicherungsring 20, der den Durchmesser D der Achse 4 beidseits, also sowohl nach innen als auch nach außen, überragt.

Bei der Montage wird der Sicherungsring in den Absatz der Felge 2 eingelegt. Anschließend wird die Kappe 17 auf die Felge 2 geschweißt. Die Kappe 17 kann auch mit der Felge 2 verklebt oder verpreßt werden.

Wenn das Rad 1 abgezogen werden soll, wird es nach außen (in Fig. 1 und 2 nach rechts) bewegt. Der Sicherungsring 20 gleitet über die äußere Fase 7 der Achse 4 und wird dabei aufgeweitet. Wenn das Rad anschließend wieder aufgesteckt werden soll, wird es zum Inneren des Fahrzeugs hin bewegt (in Fig. 1 und 2 nach links). In diesem Fall wird der Sicherungsring 20 durch die Fase 5 der FahrzeugAchse 4 aufgeweitet.

Die Felge 2 kann in der aus Fig. 1 ersichtlichen Weise einen Reifen 3 tragen. Sie kann allerdings auch für mehrere Reifen, beispielsweise für eine Zwillingsbereifung, aufgebaut sein. Die Fase 5 dient zur leichteren, definierten Montage und Demontage. Der Sicherungsring 20 kann aus Metall oder Kunststoff gefertigt sein. Er kann rund oder eckig ausgestaltet sein. Der Sicherungsring 20 kann auch als geschlitzte Hülse ausgebildet sein. Bei abgenommener Felge 2 kann der Bereich zwischen Felge und Chassis gereinigt werden. Im montierten Zustand ist die Felge 2 sicher auf der Achse 4 geführt.

## Patentansprüche

1. Rad für ein Spielzeugmodell-Fahrzeug mit einer Felge (2) und einem Reifen (3), wobei die Felge (2) auf eine Achse (4) des Fahrzeugs aufsteckbar und lösbar ist, wobei die Achse (4) einen Mitnehmer (9) aufweist, wobei die Felge (2) einen Profilabschnitt für den Mitnehmer (9) der Achse (4) aufweist und wobei der Profilabschnitt von Vertiefungen (12, 13) gebildet wird, deren Enden (16) Anschläge für die Enden der Mitnehmer (9) bilden,
**dadurch gekennzeichnet,**
**daß** die Felge (2) an ihrem den Vertiefungen (12, 13) gegenüberliegenden Ende eine Nut (19) mit einem Sicherungsring (20) aufweist
und **daß** die Felge (2) an ihrem den Vertiefungen (12, 13) gegenüberliegenden Ende mit einer Kappe (17) verbunden ist.

2. Spielzeugmodell-Fahrzeug, **gekennzeichnet durch** eines oder mehrere Räder nach Anspruch 1.

## Claims

1. Wheel for a toy vehicle with a rim (2) and a tyre (3), wherein the rim (2) can be plugged onto and released from an axle (4) of the vehicle, wherein the axle (4) has a driver (9), wherein the rim (2) has a profile section for the driver (9) of the axle (4), and wherein the profile section is formed by depressions (12, 13), the ends (16) of which form stops for the ends of the drivers (9), **characterized in that that** end of the rim (2) which is opposite the depressions (12, 13) has a groove (19) with a locking ring (20), and **in that** that end of the rim (2) which is opposite the depressions (12, 13) is connected to a cap (17).

2. Toy vehicle, **characterized by** one or more wheels according to Claim 1.

## Revendications

1. Roue pour un véhicule-jouet avec une jante (2) et un pneu (3), où la jante (2) peut être placée sur un axe (4) du véhicule et est amovible, où l'axe (4) présente un entraîneur (9), où la jante (2) présente une section profilée pour l'entraîneur (9) de l'axe (4), et où la section profilée est formée par des creux (12, 13) dont les extrémités (16) forment des butées pour les extrémités des entraîneurs (9),
**caractérisée en ce que** la jante (2) présente à son extrémité opposée aux creux (12, 13) une rainure (19) avec une bague de sécurité (20),
et **en ce que** la jante (2) est reliée à son extrémité opposée aux creux (12, 13) à un capuchon (17).

2. Véhicule-jouet, **caractérisé par** une ou plusieurs roues selon la revendication 1.
